# EUROPÄISCHE PATENTSCHRIFT

(11) **EP 3 592 980 B1**
(45) Veröffentlichungstag und Bekanntmachung des Hinweises auf die Patenterteilung: **22.06.2022**
(21) Anmeldenummer: 18711027.5
(22) Anmeldetag: 28.02.2018
(51) Int. Cl.: F04D 15/00, F04D 29/66, F04D 13/06

(54) **VERFAHREN ZUM BETRIEB EINER UMWÄLZPUMPE SOWIE UMWÄLZPUMPE ZUR VERFAHRENSAUSFÜHRUNG**
METHOD FOR OPERATING A CIRCULATION PUMP AND CIRCULATION PUMP FOR CARRYING OUT THE METHOD
PROCÉDÉ POUR FAIRE FONCTIONNER UNE POMPE DE CIRCULATION ET POMPE DE CIRCULATION POUR METTRE EN OEUVRE CE PROCÉDÉ

(30) Priorität: 10.03.2017 DE 102017203960
(43) Veröffentlichungstag der Anmeldung: 15.01.2020
(73) Patentinhaber: KSB SE & Co. KGaA, 67227 Frankenthal (DE)
(72) Erfinder: ECKL, Martin, 67227 Frankenthal (DE); HAUCK, Patrick, 67227 Frankenthal (DE); LAUE, Stefan, 67227 Frankenthal (DE); SCHULLERER, Joachim, 67227 Frankenthal (DE); EBELT, Gerd, 67227 Frankenthal (DE)
(74) Vertreter: von Tietzen und Hennig, Nikolaus
(86) Internationale Anmeldenummer: PCT/EP2018/054888
(87) Internationale Veröffentlichungsnummer: WO 2018/162291

(56) Entgegenhaltungen:
- DE-A1- 3 503 741
- DE-A1- 3 520 734
- DE-A1-102009 005 154
- US-A1- 2006 237 044

## Beschreibung

Die vorliegende Erfindung betrifft ein Verfahren zum Betrieb einer Umwälzpumpe, insbesondere einer Heizungsumwälzpumpe, die sich durch einen drehzahlvariablen Pumpenantrieb auszeichnet.

Die akustischen Eigenschaften spielen beim Kauf einer Heizungsumwälzpumpe eine wichtige Rolle. Im ungünstigsten Fall können Betriebsgeräusche der Pumpe über das Rohrleitungssystem bis in die Wohnräume übertragen werden, was Bewohner in der Regel als störend empfinden. Aus diesem Grund ist eine möglichst geringe Geräuschemission der Pumpe im laufenden Betrieb wünschenswert.

Die Geräuschemission der Pumpe ist jedoch variabel und hängt vom aktuellen Betriebspunkt der Pumpe ab. Der Betriebspunkt stellt den Schnittpunkt zwischen Regelkennlinie und Anlagenkennlinie dar. Die Pumpe fördert in diesem Betriebspunkt einen bestimmten Förderstrom mit einer bestimmten Förderhöhe. Der Pumpenbetriebspunkt lässt sich durch Einstellung der Motordrehzahl variieren. Die resultierende Geräuschemission nimmt jedoch nicht zwingend mit steigender Drehzahl zu, da Eigenschwingungen der Pumpe in Verbindungen mit Schwingungen im Leitungssystem zur Geräuschentwicklung beitragen. Aus diesem Grund kann es vorkommen, dass die Pumpe in gewissen Betriebspunkten vergleichsweise geräuschlos arbeitet, während andere Betriebspunkte, gegebenenfalls auch mit niedriger Drehzahl, zu störenden Geräuschemissionen führen können.

Die DE 35 20 734 A1 beschreibt ein gattungsgemäßes Verfahren zum Betrieb einer Kreiselpumpe. Die US 2006/0237044 A1 zeigt eine Pumpe einer Spülmaschine. Die DE 35 03 741 A1 offenbart ein Verfahren zur Leistungsregelung von Pumpen bei variablen Volumenströmen in Heizungssystemen.

Gesucht wird daher nach einer Lösung, die die resultierende Geräuschentwicklung der Pumpe zumindest bei Bedarf reduziert, sodass störende Geräusche im Wohnraum soweit wie möglich unterdrückt werden.

Gelöst wird diese Aufgabe durch ein Verfahren gemäß den Merkmalen des Anspruchs 1. Vorteilhafte Ausgestaltungen des Verfahrens sind Gegenstand der abhängigen Unteransprüche.

Erfindungsgemäß wird ein Verfahren zum Betrieb einer Umwälzpumpe vorgeschlagen, bei dem die Pumpensteuerung den aktuell eingestellten Betriebspunkt der Pumpensteuerung dahingehend modifiziert, um die Geräuschemission der Pumpe zu reduzieren. Bei der Umwälzpumpe handelt es sich typischerweise um eine Kreiselpumpe. Die Pumpenregelung legt zunächst die notwendige Stellgröße für die Motordrehzahl in Abhängigkeit der erforderlichen Soll-Förderhöhe fest. Im Anschluss wird der zunächst definierte Betriebspunkt durch die Pumpensteuerung auf resultierende Geräuschemission der Pumpe geprüft und bei Bedarf eine Anpassung des Betriebspunktes ausgeführt, um die Geräuschemission der Pumpe zu reduzieren. Es kommt demzufolge zu einer geringfügigen Verschiebung des Pumpenbetriebspunktes.

Erfindungsgemäß erhöht die Pumpensteuerung die Drehzahl für den bestimmten Betriebspunkt der Pumpe, um die Geräuschemission zu reduzieren. Bevorzugt wird diese soweit erhöht, bis sich die gewünschte Geräuschemission einstellt bzw. sich eine ausreichende Reduzierung der Betriebslautstärke ergibt. Eine Anhebung der Drehzahl ist zweckmäßig, da hierdurch weiterhin eine ausreichende Soll-Förderhöhe gewährleistet ist. Der durch die Drehzahlerhöhung bedingte höhere Energieverbrauch wird im Hinblick auf eine verringerte Geräuschemission in Kauf genommen.

Für die Bewertung der Geräuschemission im aktuellen Betriebspunkt ist es vorgesehen, dass die Pumpensteuerung Zugriff auf wenigstens ein akustisches Referenzkennfeld hat, das eine Zuordnung der Geräuschemission der Pumpe zu einer Vielzahl an unterschiedlichen Betriebspunkten umfasst. Aus dem Kennfeld kann die Pumpensteuerung demzufolge die theoretische Geräuschemission für den jeweiligen Betriebspunkt entnehmen. Diese Vorgehensweise ist sinnvoll, da sich die tatsächliche Geräuschemission in der Praxis nicht oder nur unter enormen Aufwand messen lässt oder aber die Integration einer geeigneten Sensorik wirtschaftlich unpraktikabel ist. Eine Lösung mit direkter Messung der Geräuschemission durch eine integrierte Sensorik soll durch die Erfindung jedoch nicht ausgeschlossen sein.

Das akustische Referenzfeld soll vorzugsweise innerhalb eines lokalen Speichers der Pumpensteuerung hinterlegt sein. Denkbar ist auch der Zugriff auf einen externen Speicher mittels geeigneter Kommunikationsschnittstelle.

Auf Grundlage des akustischen Referenzkennfeldes kann die Pumpensteuerung die resultierende Geräuschemission der Pumpe abschätzen und - sofern diese als zu hoch eingestuft wird, bspw. über einem definierbaren Grenzwert liegt - durch Drehzahlanhebung eine Verbesserung der Geräuschemission bewirken. Erfindungsgemäß wird die Drehzahl der Pumpe solange angehoben, bis ein Betriebspunkt des akustischen Referenzkennfeldes mit geringerer bzw. ausreichend niedriger Geräuschemission erreicht wird.

Denkbar ist es, wenn das akustische Referenzkennfeld ausschliesslich oder vorwiegend Betriebspunkte mit ungünstiger Geräuschemission enthält. In diesem Fall nimmt die Pumpensteuerung eine Modifikation der Drehzahl nur dann vor, wenn der ursprünglich eingestellte Betriebspunkt mit einem im Referenzkennfeld enthaltenen Betriebspunkt übereinstimmt.

Das benötigte akustische Referenzkennfeld wird beispielsweise vom Hersteller der Pumpe mithilfe einer Referenzpumpe ermittelt und vor Auslieferung der Pumpen in einem lokalen Speicher der Pumpensteuerung hinterlegt. Da es in der Praxis oftmals zu Fertigungstoleranzen und damit zu Abweichungen des Betriebsverhaltens zwischen einzelnen Pumpen gleicher Baureihen kommen kann, spiegelt das verwendete akustische Referenzkennfeld das tatsächliche akustische Verhalten der jeweiligen Pumpe unter Umständen nur unzureichend wieder. Auch können die vorliegenden Montagebedingungen am Einsatzort der Pumpe Einfluss auf die Genauigkeit des Referenzkennfeldes haben.

Um der Pumpensteuerung einen Indikator für die Genauigkeit des akustischen Referenzkennfeldes hinsichtlich des realen akustischen Verhaltens der Pumpe an die Hand zu geben, ist es besonders vorteilhaft, wenn die Pumpensteuerung Zugriff auf ein sogenanntes Vergleichsreferenzkennfeld hat, das für eine Vielzahl an Betriebspunkten der Pumpe eine vom Betriebspunkt abhängige und messbare Pumpenbetriebsgröße darstellt. Diese Pumpenbetriebsgröße lässt sich im laufenden Pumpenbetrieb messtechnisch exakt erfassen. Abweichungen der gemessenen Pumpenbetriebsgröße zur enthaltenen Pumpenbetriebsgröße des Vergleichsreferenzkennfeldes im jeweiligen Betriebspunkt dienen als Indikator für eine mögliche Abweichung bzw. Verschiebung des akustischen Referenzkennfeldes vom realen akustischen Verhalten der Pumpe.

Als geeignete Betriebsgröße erweist sich die Messung der Beschleunigung des geförderten Mediums und/oder des angetriebenen Pumpenlaufrades und/oder des Pumpengehäuses. Die Beschleunigung lässt sich mittels eines geeigneten Sensors der Pumpe messtechnisch entweder unmittelbar oder mittelbar anhand anderweitiger Messgrößen ableiten. Wird die Beschleunigung des Pumpengehäuses gemessen, so sollte diese möglichst in unmittelbarer Nähe zum Pumpenlaufrad erfasst werden.

Die Höhe des Differenzwertes zwischen gemessener Beschleunigung und Referenzbeschleunigung ist ein Hinweis auf eine Verschiebung der akustischen Referenzkennlinie von der realen akustischen Kennlinie der Pumpe im laufenden Pumpenbetrieb. Der Grad der Verschiebung wird von der Pumpensteuerung bei der Modifikation des Betriebspunktes, d.h. der Anhebung der Pumpendrehzahl berücksichtigt.

Wie bereits vorstehend erläutert wurde, wird durch die Verfahrensausführung eine Optimierung der Geräuschemission erreicht, aufgrund der Drehzahlerhöhung jedoch auf Kosten eines höheren Energieverbrauchs. Um hier dem Verbraucher die Entscheidung für die Priorisierung zwischen Energiebilanz und Geräuschemission zu überlassen, kann die Verfahrensausführung mittels eines Eingabeelementes vom Verbraucher manuell aktiviert oder deaktiviert werden. Denkbar ist es auch, die Verfahrensausführung an bestimmte äußere Umstände zu koppeln, beispielsweise an die Tageszeit oder an eine sonstige automatische Anlagensteuerung einer Heizungsanlage.

Neben dem erfindungsgemäßen Verfahren wird die vorliegende Aufgabe auch durch eine Umwälzpumpe, insbesondere eine Heizungsumwälzpumpe, mit einer entsprechenden Pumpensteuerung zur Ausführung des Verfahrens gemäß der vorliegenden Erfindung gelöst. Für die Umwälzpumpe ergeben sich dementsprechend dieselben Vorteile und Eigenschaften, wie sie bereits vorstehend bezüglich des erfindungsgemäßen Verfahrens erläutert wurden. Auf eine wiederholende Beschreibung wird aus diesem Grund verzichtet.

Bei der Umwälzpumpe handelt es sich typischerweise um eine Kreiselpumpe. Die erfindungsgemäße Umwälzpumpe umfasst vorzugsweise einen geeigneten Sensor zur Erfassung der Pumpenbetriebsgröße des Vergleichsreferenzkennfeldes, insbesondere einen Beschleunigungssensor, der an geeigneter Position am Pumpengehäuse angebracht ist und die erfahrene Beschleunigung des Fördermediums und/oder des Laufrades während des Pumpenbetriebs erfasst. Wird die Beschleunigung des Pumpengehäuses gemessen, so sollte diese möglichst in unmittelbarer Nähe zum Pumpenlaufrad erfasst werden, d.h. der Sensor sollte in unmittelbarer Nähe zum Laufrad am Pumpengehäuse angebracht sein.

Weitere Vorteile und Eigenschaften der Erfindung sollen im Folgenden anhand eines in den Figuren dargestellten Ausführungsbeispiels näher erläutert werden. Es zeigen:
- Figur 1:: ein exemplarisches akustisches Referenzkennfeld der erfindungsgemäßen Umwälzpumpe mit unterschiedlichen Betriebspunkten und
- Figur 2:: eine Skizze zur Verdeutlichung des Prinzips des Schleichbetriebes der erfindungsgemäßen Umwälzpumpe.

Die vorliegende Erfindung schlägt die Implementierung eines Schleichbetriebes für eine Heizungsumwälzpumpe vor. Diese Funktion kann der Endverbraucher über ein zugängliches Drehrad der Pumpe bei Bedarf aktivieren.

Für die Umsetzung des Schleichbetriebs bzw. die entsprechende Implementierung innerhalb einer Pumpensteuerung wird noch während der Entwicklungsphase der Umwälzpumpe deren akustische Emission in unterschiedlichen Betriebspunkten auf einem geeigneten Prüfstand erfasst. Sinnvoll ist die Verwendung einer Referenzpumpe für die Erzeugung der Referenzkennfelder. Auf dem Prüfstand werden viele Betriebspunkte angefahren und die Betriebslautstärke der Referenzpumpe in den jeweiligen Betriebspunkten erfasst. Die Zuordnung zwischen Betriebspunkten und Lautstärkewerten wird als Matrix gespeichert und im Folgenden als akustisches Referenzkennfeld bezeichnet.

Figur 1 zeigt ein exemplarisches Beispiel für das erzeugte akustische Referenzkennfeld. Jeder Betriebspunkt der Pumpe ist durch den Förderstrom Q und die zugehörige Förderhöhe H der Pumpe definiert. Die beispielhaft gemessenen Betriebspunkte sind in der Diagrammdarstellung durch die eingezeichneten kreisrunden Punkte gekennzeichnet. Die in diesen Betriebspunkten aufgenommene Geräuschemission der Pumpe wird durch unterschiedliche Graufärbung der Punkte gemäß der rechts in der Darstellung angegebenen Graustufenskala angegeben.

Mithilfe des aufgezeichneten akustischen Verhaltens der Pumpe werden besonders ungünstige Betriebspunkte detektiert und in der Pumpensteuerung hinterlegt. Wenn während des Pumpenbetriebs der Schleichbetrieb aktiviert ist, wird die Pumpe die hinterlegten kritischen Betriebspunkte nicht anfahren. Dies geschieht durch Erhöhen der Drehzahl, bis ein akustisch günstigerer Betriebspunkt erreicht wird.

Die Auswirkungen des erfindungsgemäßen Verfahrens sollen nachfolgend anhand von zwei exemplarischen Betriebspunkten der Figur 1 erläutert werden. Befindet sich die Pumpe beispielsweise im Betriebspunkt BP1a, der ausweislich der dargestellten Graustufe des Betriebspunktes ein akustisch ungünstiger Betriebspunkt ist, wird die Drehzahl der Pumpe solange erhöht, bis der Betriebspunkt BP1b erreicht ist, der sich gegenüber dem Betriebspunkt BP1a durch eine geringere Geräuschemission der Pumpe auszeichnet. Hierdurch wird zwar der Energieverbrauch der Umwälzpumpe leicht erhöht, dies jedoch im Hinblick auf die reduzierte Geräuschemission in Kauf genommen. Analog dazu lässt sich die erfindungsgemäße Modifikation des Betriebspunkt BP2a in Richtung des neuen Betriebspunktes BP2b betrachten.

Das vorgestellte Verfahren setzt voraus, dass die Pumpe ihr akustisches Verhalten in jedem Betriebspunkt genau kennt. Allerdings kann sich das reale akustische Kennfeld einer konventionellen Pumpe im Vergleich zur Referenzpumpe leicht verschieben. Dies ist auf Fertigungs- und Montagetoleranzen zurückzuführen. Damit die Pumpe in der Lage ist, den Einfluss dieser Toleranzen auf ihr akustisches Kennfeld selbstständig zu ermitteln, wird der Einsatz eines Beschleunigungssensors am Pumpengehäuse vorgeschlagen, der die erfahrene Beschleunigung des Pumpengehäuses erfasst.

Im Rahmen der Referenzmessungen für das akustische Referenzkennfeld wird neben diesem zusätzlich ein weiteres Vergleichsreferenzkennfeld aufgezeichnet, das die Signale des Beschleunigungssensors in Abhängigkeit der angefahrenen Betriebspunkte darstellt. Im Folgenden wird dieses zusätzliche Kennfeld als Referenzkennfeld Beschleunigung bezeichnet.

Während des Betriebs kann die kommerzielle Pumpe dann die Daten ihres Beschleunigungssensors mit dem Referenzkennfeld Beschleunigung vergleichen. Aus der Verschiebung zwischen gemessener Beschleunigung und der Beschleunigung des Referenzkennfeldes Beschleunigung lässt sich auch auf eine Verschiebung zwischen akustischem Referenzkennfeld und realem (nicht messbarem) akustischen Kennfeld schließen.

Figur 2 zeigt exemplarisch diese Vorgehensweise. Das Bezugszeichen 10 kennzeichnet hierbei die Referenzpumpe. Mithilfe der Referenzpumpe 10 wird durch Testfahrten ein akustisches Referenzkennfeld 11 aufgezeichnet. Sogleich wird ein Referenzkennfeld Beschleunigung 12 ermittelt, wobei anschließend mögliche Korrelationen zwischen den beiden unterschiedlichen Referenzkennfeldern 11, 12 festgestellt werden. Diese Informationen werden dann im lokalen Speicher der kommerziellen Pumpen 20 bereitgehalten, sodass die jeweilige Pumpensteuerung der kommerziellen Pumpen 20 diese für die Ausführung des Verfahrens verwenden kann. Mithilfe des integralen Beschleunigungssensors wird das reale Beschleunigungskennfeld 13 ermittelt und mit seinem Referenzkennfeld 12 verglichen. Die daraus erzielbaren Erkenntnisse werden ebenfalls herangezogen, um Abweichungen des akustischen Referenzkennfeldes 11 von dem tatsächlich in der Praxis vorliegenden Kennfeld 14 der Pumpe 20 zu bestimmen. Auf Grundlage dieses Vorgehens kann für die jeweilige kommerzielle Pumpe 20 im Pumpenbetrieb die ausgegebene Geräuschemission der Pumpe hinreichend genau ermittelt werden und dementsprechend eine Anpassung der Steuerung erfolgen.

Aufgrund des geringfügigen erhöhten Energieverbrauchs ist der Schleichbetrieb, d.h. die Verfahrensausführung als Standardeinstellung deaktiviert, kann jedoch durch entsprechende Nutzereingabe im Bedarfsfall aktiviert werden.

## Patentansprüche

1. Verfahren zum Betrieb einer Umwälzpumpe, insbesondere einer Heizungsumwälzpumpe, mit einem drehzahlvariablen Pumpenantrieb, wobei die Pumpensteuerung den aktuellen Betriebspunkt der Pumpe modifiziert, um die Geräuschemission der Pumpe zu reduzieren, **dadurch gekennzeichnet, dass** die Pumpensteuerung Zugriff auf wenigstens ein akustisches Referenzkennfeld hat, vorzugsweise auf ein innerhalb eines Speichers der Pumpensteuerung hinterlegtes akustisches Referenzkennfeld, wobei das akustische Referenzkennfeld für eine Vielzahl an Betriebspunkten der Pumpe die jeweilige Geräuschemission der Pumpe darstellt, wobei die Pumpensteuerung die Drehzahl des aktuell vorliegenden Betriebspunktes der Pumpe so lange anhebt, bis ein akustisch günstigerer Betriebspunkt erreicht ist.

2. Verfahren nach Anspruch 1, **dadurch gekennzeichnet, dass** die Pumpensteuerung die Drehzahl so weit erhöht, bis sich die gewünschte Geräuschemission einstellt.

3. Verfahren nach Anspruch 1, **dadurch gekennzeichnet, dass** das akustische Referenzkennfeld vorwiegend hinsichtlich der Geräuschemission ungünstige Betriebspunkte umfasst.

4. Verfahren nach einem der vorhergehenden Ansprüche 1 bis 3, **dadurch gekennzeichnet, dass** die Pumpensteuerung Zugriff auf wenigstens ein Vergleichsreferenzkennfeld hat, das für eine Vielzahl an Betriebspunkten der Pumpe eine vom Betriebspunkt abhängige messbare Pumpenbetriebsgröße darstellt.

5. Verfahren nach Anspruch 4, **dadurch gekennzeichnet, dass** es sich bei der Pumpenbetriebsgröße um die Beschleunigung des Fördermediums und/oder Pumpenlaufrades und/oder des Pumpengehäuses handelt, die mittels eines geeigneten Sensors der Pumpe messbar ist.

6. Verfahren nach Anspruch 4 oder 5, **dadurch gekennzeichnet, dass** die Pumpensteuerung im jeweiligen Betriebspunkt die messbare Pumpenbetriebsgröße des Vergleichsreferenzkennfeldes unmittelbar oder mittelbar erfasst und mit dem im Vergleichsreferenzkennfeld angegebenen Wert der Pumpengröße des vorliegenden Betriebspunktes vergleicht, insbesondere die Differenz berechnet.

7. Verfahren nach Anspruch 6, **dadurch gekennzeichnet, dass** die Pumpensteuerung anhand der berechneten Differenz die Verschiebung zwischen gespeichertem akustischen Referenzkennfeld und tatsächlichem akustischen Referenzkennfeld der Pumpe bestimmt und bei der Modifikation des Betriebspunktes der Pumpe berücksichtigt.

8. Umwälzpumpe, insbesondere Heizungsumwälzpumpe, mit einer Pumpensteuerung, die für die Ausführung des Verfahrens gemäß einem der vorhergehenden Ansprüche programmiert ist.

9. Umwälzpumpe nach Anspruch 8, **dadurch gekennzeichnet, dass** die Pumpe wenigstens einen Beschleunigungssensor umfasst, insbesondere einen am Pumpengehäuse montierten Beschleunigungssensor, wobei der Sensor derart ausgeführt ist, dass er der Pumpensteuerung im Pumpenbetrieb aktuelle Messwerte bezüglich der erfassten Beschleunigung des Fördermediums und/oder Pumpenlaufrades und/oder des Pumpengehäuses im jeweiligen Betriebspunkt mitteilt.

## Claims

1. Method for operating a circulation pump, in particular a heating circulation pump, having a variable-rotational-speed pump drive, wherein the pump controller modifies the present operating point of the pump in order to reduce the noise emission of the pump, **characterized in that** the pump controller has access to at least one acoustic reference characteristic map, preferably to an acoustic reference characteristic map stored within a memory of the pump controller, wherein the acoustic reference characteristic map represents the respective noise emission of the pump for a multiplicity of operating points of the pump, wherein the pump controller increases the rotational speed of the presently prevailing operating point of the pump until an acoustically more favourable operating point is reached.

2. Method according to Claim 1, **characterized in that** the pump controller increases the rotational speed until the desired noise emission is established.

3. Method according to Claim 1, **characterized in that** the acoustic reference characteristic map primarily comprises operating points which are unfavourable with respect to noise emission.

4. Method according to one of the preceding Claims 1 to 3, **characterized in that** the pump controller has access to at least one comparison reference characteristic map, which, for a multiplicity of operating points of the pump, represents a measurable pump operating variable that is dependent on the operating point.

5. Method according to Claim 4, **characterized in that** the pump operating variable is the acceleration of the delivery medium and/or of the pump impeller and/or of the pump casing, which is measurable by means of a suitable sensor of the pump.

6. Method according to Claim 4 or 5, **characterized in that**, at the respective operating point, the pump controller directly or indirectly acquires the measurable pump operating variable of the comparison reference characteristic map and compares said pump operating variable with the value of the pump variable of the prevailing operating point that is indicated in the comparison reference characteristic map, in particular calculates the difference.

7. Method according to Claim 6, **characterized in that** the pump controller determines the displacement between the stored acoustic reference characteristic map and the actual acoustic reference characteristic map of the pump on the basis of the calculated difference and takes said displacement into account during the modification of the operating point of the pump.

8. Circulation pump, in particular heating circulation pump, having a pump controller which is programmed for executing the method according to one of the preceding claims.

9. Circulation pump according to Claim 8, **characterized in that** the pump comprises at least one acceleration sensor, in particular an acceleration sensor fitted on the pump casing, wherein the sensor is designed in such a way that it communicates to the pump controller present measurement values with respect to the acquired acceleration of the delivery medium and/or of the pump impeller and/or of the pump casing at the respective operating point during pump operation.

## Revendications

1. Procédé pour faire fonctionner une pompe de recirculation, notamment une pompe de recirculation de chauffage, comprenant un mécanisme d'entraînement de pompe à vitesse de rotation variable, la commande de pompe modifiant le point de fonctionnement actuel de la pompe afin de réduire l'émission sonore de la pompe, **caractérisé en ce que** la commande de pompe a accès à au moins un diagramme caractéristique de référence acoustique, de préférence à un diagramme caractéristique de référence acoustique stocké à l'intérieur d'une mémoire de la commande de pompe, le diagramme caractéristique de référence acoustique représentant l'émission sonore respective de la pompe pour une pluralité de points de fonctionnement de la pompe, la commande de pompe relevant la vitesse de rotation du point de fonctionnement actuellement présent de la pompe jusqu'à ce qu'un point de fonctionnement acoustiquement plus favorable soit atteint.

2. Procédé selon la revendication 1, **caractérisé en ce que** la commande de pompe augmente la vitesse de rotation jusqu'à ce que l'émission sonore souhaitée s'établisse.

3. Procédé selon la revendication 1, **caractérisé en ce que** le diagramme caractéristique de référence acoustique comprend principalement des points de fonctionnement défavorables du point de vue de l'émission sonore.

4. Procédé selon l'une des revendications 1 à 3, **caractérisé en ce que** la commande de pompe a accès à au moins un diagramme caractéristique de référence comparatif qui, pour une pluralité de points de fonctionnement de la pompe, représente une grandeur de fonctionnement mesurable de la pompe dépendante du point de fonctionnement.

5. Procédé selon la revendication 4, **caractérisé en ce que** la grandeur de fonctionnement de la pompe est l'accélération du fluide refoulé et/ou du rotor de la pompe et/ou du carter de la pompe, laquelle peut être mesurée au moyen d'un capteur approprié de la pompe.

6. Procédé selon la revendication 4 ou 5, **caractérisé en ce que** la commande de pompe, au moins de fonctionnement respectif, acquiert directement ou indirectement la grandeur de fonctionnement mesurable de la pompe du diagramme caractéristique de référence comparatif et la compare avec la valeur indiquée dans le diagramme caractéristique de référence comparatif de la grandeur de pompe du points de fonctionnement actuel, notamment calcule la différence.

7. Procédé selon la revendication 6, **caractérisé en ce que** la commande de pompe, à l'aide de la différence calculée, détermine le décalage entre le diagramme caractéristique de référence acoustique mémorisé et le diagramme caractéristique de référence acoustique effectif de la pompe et en tient compte lors de la modification du point de fonctionnement de la pompe.

8. Pompe de recirculation, notamment une pompe de recirculation de chauffage, comprenant une commande de pompe qui est programmée pour la mise en œuvre du procédé selon l'une des revendications précédentes.

9. Pompe de recirculation selon la revendication 8, **caractérisée en ce que** la pompe comporte au moins un capteur d'accélération, notamment un capteur d'accélération monté sur un carter de pompe, le capteur étant réalisé de telle sorte qu'il communique à la commande de pompe, lors du fonctionnement de la pompe, des valeurs mesurées actuelles concernant l'accélération acquise du fluide refoulé et/ou du rotor de la pompe et/ou du carter de la pompe au point de fonctionnement respectif.
